# EUROPÄISCHE PATENTSCHRIFT

(11) **EP 1 052 446 B1**
(45) Veröffentlichungstag und Bekanntmachung des Hinweises auf die Patenterteilung: **25.02.2004**
(21) Anmeldenummer: 00109699.9
(22) Anmeldetag: 08.05.2000
(51) Int. Cl.: F21S 8/10, F21V 14/08

(54) **Scheinwerfer für Fahrzeuge**
Vehicle headlamp
Projecteur pour véhicules

(30) Priorität: 12.05.1999 DE 19921907
(43) Veröffentlichungstag der Anmeldung: 15.11.2000
(73) Patentinhaber: Hella KG Hueck & Co., 59552 Lippstadt (DE)
(72) Erfinder: Brummel, Reinhold, 59609 Anröchte (DE); Priesnitz, Gerhard, 59609 Anröchte (DE); Schmidt, Christian, 59995 Winterberg (DE); Witt, Ulrich, 59557 Lippstadt (DE)

(56) Entgegenhaltungen:
- DE-A- 4 335 286

## Beschreibung

Die Erfindung bezieht Scheinwerfer für Fahrzeuge mit einem schalenförmigen Reflektor, mit einer dem Reflektor zugeordneten Lichtquelle, mit einer zwischen einer Linse und dem Reflektor angeordneten Blendenwelle, mit einem mit der Blendenwelle gekoppelten Antriebsmittel, durch welche die Blendenwelle um eine horizontale und quer zur optischen Achse verlaufende Drehachse in mehrere Drehstellungen verstellbar ist, und mit einem die Blendenwelle und das Antriebsmittel tragenden Halter.

Ein solcher Scheinwerfer für Fahrzeuge ist aus der DE 43 35 286 A1 bekannt. Ein Lichtmodul des Scheinwerfers weist einen ellipsoidförmigen Reflektor, eine in dem Strahlengang des Reflektors angeordnete Linse und eine zwischen Reflektor und Linse eingesetzte Blendenwelle auf. Die Mantelfläche der Blendenwelle weist für jede Drehstellung der Blendenwelle eine Blendenlinie auf, welche eine Hell-Dunkel-Grenze einer Lichtfigur erzeugt. Die Blendenwelle verläuft zwischen zwei Schenkeln eines U-förmigen Halters und greift in Lageröffnungen der Schenkel ein. Ein Antriebsmittel der Blendenwelle weist einen elektrischen Motor und ein Getriebe auf, welches die Blendenwelle mit dem Getriebe koppelt. Der Motor ist außen an einem Schenkel des U-förmigen Halters angebracht und führt mit seiner Antriebswelle durch eine Öffnung des Schenkels des Halters hindurch. Dieses durch die Öffnung hindurchragende Ende der Blendenwelle ist über das Getriebe mit der Blendenwelle gekoppelt. Das Getriebe besteht aus zwei Zahnrädern, von denen eines auf der Blendenwelle und das andere auf der Antriebswelle des Motors sitzt. Hierbei ist es nachteilig, daß der Halter aus mehreren Teilen zusammengesetzt ist und von dem Reflektor reflektierte Lichtstrahlen der Lichtquelle durch den U-förmigen Halter hindurchtreten und den Gegenverkehr blenden können.

Aufgabe der Erfindung ist es, den im Oberbegriff des Anspruchs 1 beschriebenen Scheinwerfer für Fahrzeuge derart zu gestalten, daß die Lichtstrahlen der Lichtquelle unterhalb der Blendenwelle abgeschirmt sind und der Halter aus möglichst wenigen Teilen besteht. Diese Aufgabe wird nach der Erfindung dadurch gelöst, daß ein unterhalb der Blendenwelle angeordneter Abschatter der Halter für die Blendenwelle und das Antriebsmittel ist, wobei die Blendenwelle mit einem Abschnitt in einer nach oben geöffneten Aufnahmerinne des Abschatters angeordnet ist und der Abschatter seitlich seiner Aufnahmerinne ein Aufnahmeelement für das Antriebsmittel aufweist.
Hierbei schirmen der Abschatter und die Blendenwelle zusammen Lichtstrahlen der dem Reflektor zugeordneten Lichtquelle ab, und der Abschatter ist durch die Aufnahmerinne versteift.

Zwischen dem Antriebsmittel und der Blendenwelle bestehen nur sehr kleine Toleranzen, wenn der die Aufnahmerinne für die Blendenwelle aufweisende Abschatter und zumindest ein Teil des Aufnahmeelements einstückig ausgeführt sind. Dadurch ist die Funktion des Scheinwerfers sicher. Der Abschatter ist wärmebeständig, wenn er aus einer gegossenen Metall-Legierung besteht. Außerdem führt er über das Aufnahmeelement die im Inneren des Scheinwerfers bzw. eines Lichtmoduls des Scheinwerfers entstehende Wärme nach außen ab.

Zwischen der Blendenwelle und dem Abschatter können keine Lichtstrahlen der Lichtquelle hindurchtreten, wenn die Aufnahmerinne sich zwischen Blendenwelle und Reflektor oder Blendenwelle und Linse erstreckt und ein oberer Rand der Aufnahmerinne im Bereich einer horizontalen Ebene angeordnet ist, in der die Drehachse der Blendenwelle verläuft. Die Blendenwelle und der Abschatter sind auch dann zusammen lichtdicht, wenn die Aufnahmerinne bedingt durch eine unregelmäßige Form der Blendenwelle einen größeren Abstand zur Blendenwelle aufweist.

Der Abschatter weist in dem die Blendenwelle halternden Bereich eine hohe Steifigkeit auf, wenn die Aufnahmerinne in ihrer Länge durch Seitenwände begrenzt ist, in die Lageröffnungen für die Blendenwelle eingebracht sind. Ein leichtgängiges Schwenken der Blendenwelle ist gewährleistet, wenn in die Lageröffnungen jeweils eine Gleithülse für Lagerzapfen der Blendenwelle eingesetzt sind.

Das Aufnahmeelement für das Antriebsmittel bildet zusammen mit dem Abschatter eine stabile Einheit, wenn das Aufnahmeelement an eine Seitenwand der durch die Seitenwände versteiften Aufnahmerinne angebracht ist.

Das Antriebsmittel ist platzsparend am Scheinwerfer angeordnet, wenn das Aufnahmeelement in seiner Hauptausdehnung quer zur Drehachse der Blendenwelle verläuft und zur Rückseite des Scheinwerfers hin weist, wobei ein elektrischer Motor des Antriebsmittels auf der dem Reflektor zugewandten Seite des Aufnahmeelements angeordnet ist und der elektrische Motor über ein Getriebe des Antriebmittels mit der Blendenwelle gekoppelt ist. Hierbei baut der elektrische Motor seitlich nicht auf, da er benachbart zu dem zur Rückseite des Scheinwerfers sich verjüngenden Reflektor angeordnet ist.

Das Getriebe ist geschützt angeordnet, wenn das Aufnahmeelement ein Gehäuseteil für das Getriebe aufweist. Dadurch wird verhindert, daß Gegenstände, wie zum Beispiel elektrische Kabel, zwischen Zahnräder des Getriebes gelangen können und somit die Funktion des elektrischen Antriebs blockieren. Das Gehäuseteil kann durch einen abnehmbaren Gehäusedeckel abgeschlossen sein.

Der Abschatter bildet zusammen mit seiner Aufnahmerinne einen verwindungssteifen Halter, wenn der Abschatter abgewinkelte Randabschnitte aufweist.

Bei einer besonders vorteilhaften Weiterbildung der Erfindung ist an der Innenseite der Aufnahmerinne mindestens ein Anschlag für die Blendenwelle angebracht. Der Anschlag dient zur Justage der Blendenwelle und kann einstückig mit dem Abschatter ausgeführt sein. Ein Abschatter mit zwei Anschlägen kann auch bei anderen Scheinwerfervarianten mit unterschiedlichen Blendenwellen verwendet werden.

Ein Ausführungsbeispiel nach der Erfindung ist in der Zeichnung dargestellt, und zwar zeigen
- Figur 1: in einer perspektivischen Ansicht ein Lichtmodul eines Scheinwerfers für Fahrzeuge mit einem Abschatter und einer Blendenwelle, welche zwischen einer Linse und einem Reflektor angeordnet sind,
- Figur 2: in einer anderen perspektivischen Ansicht das Lichtmodul von Figur 1 mit einem seitlich des Reflektors angeordneten Antriebsmittel für die Blendenwelle,
- Figur 3: in einer Vorderansicht, entgegen der Lichtaustrittsrichtung gesehen, den Abschatter mit der Blendenwelle und dem Antriebsmittel,
- Figur 4: eine Draufsicht auf den Abschatter von Figur 3 und
- Figur 5: in einer perspektivischen Ansicht den Abschatter von Figur 3 und 4 ohne Blendenwelle und Antriebsmittel.

Der Scheinwerfer für Fahrzeuge weist ein Lichtmodul auf, welches in ein nicht dargestelltes Scheinwerfergehäuse einsetzbar ist. Das Lichtmodul ist in dem Scheinwerfergehäuse um mindestens eine Achse schwenkbar gelagert und dient zur Erzeugung von unterschiedlichen abgeblendeten Lichtbündeln.

Das Lichtmodul weist einen ellipsoidförmigen Reflektor 1 auf, in dessem Scheitelbereich eine Öffnung zur Aufnahme einer Lichtquelle 2 eingebracht ist. Als Lichtquelle kann eine Glühlampe oder eine Gasentladungslampe dienen. An dem vorderen Rand des Reflektors 1 ist ein aus Blech bestehendes Gestell 18 befestigt. Das Gestell 18 nimmt in einer zentralen Öffnung eine Linse 3 auf. Weiterhin ist unterhalb einer optischen Achse 6 des Reflektors 1 ein Abschatter 8 angeordnet. Der Abschatter 8 verläuft mit einem plattenförmigen Abschnitt vertikal und quer zur optischen Achse 6. Der plattenförmige Abschnitt des Abschatters 8 ist mit seinem äußeren Rand, welcher zur Linse 3 hin abgewinkelte Randabschnitte 17 aufweist, an dem vorderen Rand des Reflektors 1 befestigt. Oberhalb des plattenförmigen Abschnitts weist der Abschatter 8 eine Aufnahmerinne 9 für die Blendenwelle 4 auf. Die Aufnahmerinne 4 erstreckt sich ausgehend von dem plattenförmigen Abschnitt auf dem der Linse 3 zugewandten Seite der Blendenwelle 4. Die Aufnahmerinne 9 erstreckt sich mit ihrem oberen Rand bis zur optischen Achse 6 des Reflektors 1 und umgibt die Blendenwelle 4 beabstandet. Die Aufnahmerinne 9 weist an beiden Enden angeformte Seitenwände 11 auf, in welche Lageröffnungen 12 für Lagerzapfen 20 der Blendenwelle 4 eingebracht sind. In die Lageröffnungen 12 sind Gleithülsen 19 eingesetzt. Die Blendenwelle 4 weist für mindestens zwei Drehstellungen eine andere Blendenlinie auf, welche zur Erzeugung einer Hell-Dunkel-Grenze eines abgeblendeten Lichtbündels dient. An eine der beiden Seitenwände 11 der Aufnahmerinne 9 ist außen ein Aufnahmeelement 10 für ein Antriebsmittel 5 angeformt. Das Aufnahmeelement 10 ist plattenförmig ausgeführt und verläuft quer zur Drehachse 7 der Blendenwelle 4. Durch eine Öffnung des Aufnahmeelementes 10 ragt einer der Lagerzapfen 20 der Blendenwelle 4 hindurch. Der Lagerzapfen 20 greift in eine Öffnung eines großen Zahnrades eines Getriebes 14 ein. Das große Zahnrad kämmt mit seinen Zähnen in den Zähnen eines kleinen Zahnrades des Getriebes 14. Beide Zahnräder liegen mit ihren großen Seitenflächen an dem plattenförmigen Aufnahmeelement 10 an. Die Zahnräder des Getriebes 14 sind in einem seitlich geöffneten Gehäuse des Aufnahmeelementes 10 angeordnet. Das Aufnahmeelement 10 erstreckt sich zur Rückseite des Scheinwerfers hin und trägt auf der dem schalenförmigen Reflektor 1 zugewandten Seite einen elektrischen Motor 13 des Antriebsmittels 5. Der Motor 13 ist über seine Antriebswelle mit dem kleinen Zahnrad des Getriebes 14 verbunden. An einer der beiden Seitenwände 11 der Aufnahmerinne 9 ist oberhalb der Blendenwelle 4 ein zur Justage und zur Kalibrierung der Blendenwelle dienender Anschlag 16 angebracht.

### Bezugszeichenliste

- 1.: Reflektor
- 2.: Lichtquelle
- 3.: Linse
- 4.: Blendenwelle
- 5.: Antriebsmittel
- 6.: optische Achse
- 7.: Drehachse
- 8.: Abschatter
- 9.: Aufnahmerinne
- 10.: Aufnahmeelement
- 11.: Seitenwände
- 12.: Lageröffnungen
- 13.: elektrischer Motor
- 14.: Getriebe
- 15.: oberer Rand
- 16.: Anschlag
- 17.: Randabschnitte
- 18.: Gestell
- 19.: Gleithülsen
- 20.: Lagerzapfen

## Patentansprüche

1. Scheinwerfer für Fahrzeuge mit einem schalenförmigen Reflektor (1), mit einer dem Reflektor (1) zugeordneten Lichtquelle (2), mit einer zwischen einer Linse (3) und dem Reflektor (1) angeordneten Blendenwelle (4), mit einem mit der Blendenwelle (4) gekoppelten Antriebsmittel (5), durch welche die Blendenwelle (4) um eine horizontale und quer zur optischen Achse (6) verlaufende Drehachse (7) in mehrere Drehstellungen verstellbar ist, und mit einem die Blendenwelle (4) und das Antriebsmittel (5) tragenden Halter, **dadurch gekennzeichnet, daß** ein unterhalb der Blendenwelle (4) angeordneter Abschatter (8) der Halter für die Blendenwelle (4) und das Antriebsmittel (5) ist, wobei die Blendenwelle (4) mit einem Abschnitt in einer nach oben geöffneten Aufnahmerinne (9) des Abschatters (8) angeordnet ist und der Abschatter (8) seitlich seiner Aufnahmerinne (9) ein Aufnahmeelement (10) für das Antriebsmittel (5) aufweist.

2. Scheinwerfer nach Anspruch (1), **dadurch gekennzeichnet, daß** der die Aufnahmerinne (9) für die Blendenwelle (4) aufweisende Abschatter (8) und zumindest ein Teil des Aufnahmeelements (10) für das Antriebsmmittel (5) einstückig ausgeführt sind.

3. Scheinwerfer nach Anspruch (1) oder (2), **dadurch gekennzeichnet, daß** die Aufnahmerinne (9) sich zwischen Blendenwelle (4) und Reflektor (1) oder Blendenwelle (4) und Linse (3) erstreckt.

4. Scheinwerfer nach einem der Ansprüche 1 bis 3, **dadurch gekennzeichnet, daß** ein oberer Rand (15) der Aufnahmerinne (9) des Abschatters (8) zusammen mit der Drehachse (7) der Blendenwelle (4) in einer in Lichtaustrittsrichtung verlaufenden Fläche liegt.

5. Scheinwerfer nach einem der Ansprüche 1 bis 4, **dadurch gekennzeichnet, daß** die Aufnahmerinne (9) in ihrer Länge durch Seitenwände (11) begrenzt ist, in die Lageröffnungen (12) für die Blendenwelle (4) eingebracht sind.

6. Scheinwerfer nach Anspruch 5, **dadurch gekennzeichnet, daß** an eine der beiden Seitenwände (11) das Aufnahmeelement (10) für das Antriebsmittel (5) angeformt ist.

7. Scheinwerfer nach einem der Ansprüche 1 bis 6, **dadurch gekennzeichnet, daß** das Aufnahmeelement (10) in seiner Hauptausdehnung quer zur Drehachse (7) der Blendenwelle (4) verläuft und zur Rückseite des Scheinwerfers hin weist, wobei ein elektrischer Motor (13) des Antriebsmittels (5) auf der dem Reflektor (1) zugewandten Seite des Aufnahmeelements (10) angeordnet ist und der elektrische Motor (13) über ein Getriebe (14) des Antriebsmittels (5) mit der Blendenwelle (4) gekoppelt ist.

8. Scheinwerfer nach einem der Ansprüche 1 bis 7, **dadurch gekennzeichnet, daß** das Aufnahmeelement (10) ein Gehäuseteil für das Getriebe (14) aufweist.

9. Scheinwerfer nach einem der Ansprüche 1 bis 8, **dadurch gekennzeichnet, daß** der Abschatter (8) abgewinkelte äußere Randabschnitte (17) aufweist und an einem vorderen Rand des Reflektors (1) befestigt ist.

10. Scheinwerfer nach einem der Ansprüche 1 bis 9, **dadurch gekennzeichnet, daß** an die Innenseite der Aufnahmerinne (9) mindestens ein Anschlag (16) für die Blendenwelle (4) angebracht ist.

## Claims

1. Headlamp for vehicles having a bowl shaped reflector (1), and having a light source (2) associated with the reflector (1), and having a light cut-off shaft (4) arranged between a lens (3) and the reflector (1), and having a drive means (5) coupled with the light cut-off shaft (4) by means of which the light cut-off shaft (4) can be adjusted to assume a plurality of rotational positions about a rotational axis (7) that extends horizontally and transversely with respect to the optical axis (6), and having a holder which carries the light cut-off shaft (4) and the drive means (5), **characterised in that** a screen (8) arranged below the light cut-off shaft (4) is the holder for the light cut-off shaft (4) and for the drive means (5), a section of the light cut-off shaft (4) being arranged in an upwardly open receiving channel (9) of the screen (8) and the screen (8) having a receiving element (10) for the drive means (5) laterally of its receiving channel (9).

2. Headlamp according to claim (1), **characterised in that** the screen (8) that has the receiving channel (9) for the light cut-off shaft (4), and at least part of the receiving element (10) for the drive means (5), are made in one piece.

3. Headlamp according to claim (1) or (2), **characterised in that** the receiving channel (9) extends between the light cut-off shaft (4) and the reflector (1) or between the light cut-off shaft (4) and the lens (3).

4. Headlamp according to one of claims 1 to 3, **characterised in that** an upper edge (15) of the receiving channel (9) of the screen (8), together with the rotational axis (7) of the light cut-off shaft (4), is disposed in a surface extending in the direction of emerging light.

5. Headlamp according to one of claims 1 to 4, **characterised in that** the receiving channel (9) is bounded in its length by side walls (11) in which bearing apertures (12) are provided for the light cut-off shaft (4).

6. Headlamp according to claim 5, **characterised in that** the receiving element (10) for the drive means (5) is formed onto one of the two side walls (11).

7. Headlamp according to one of claims 1 to 6, **characterised in that** the receiving element (10) in its principal dimension extends transversely with respect to the rotational axis (7) of the light cut-off shaft (4) and points towards the rear of the headlamp, an electric motor (13) of the drive means (5) being arranged on the side of the receiving element (10) that is directed towards the reflector (1) and the electric motor (13) being coupled with the light cut-off shaft (4) via a transmission (14) of the drive means (5).

8. Headlamp according to one of claims 1 to 7, **characterised in that** the receiving element (10) has a housing part for the transmission (14).

9. Headlamp according to one of claims 1 to 8, **characterised in that** the screen (8) has angled outer edge sections (17) and is fast with a front edge of the reflector (1).

10. Headlamp according to one of claims 1 to 9, **characterised in that** at least one abutment (16) for the light cut-off shaft (4) is provided on the inner side of the receiving channel (9).

## Revendications

1. Phare pour véhicules automobiles, comportant un réflecteur (1) en forme de coque, une source lumineuse (2) associée au réflecteur (1), un arbre de diaphragme (4) agencé entre une lentille (3) et le réflecteur (1), un moyen d'entraînement (5) accouplé à l'arbre de diaphragme (4) et par lequel l'arbre de diaphragme (4) est réglable dans plusieurs positions de rotation autour d'un axe de rotation (7) horizontal s'étendant transversalement à l'axe optique (6), et un support portant l'arbre de diaphragme (4) et le moyen d'entraînement (5), **caractérisé en ce qu'**un élément d'occultation (8) agencé au-dessous de l'arbre de diaphragme (4) est le support pour l'arbre de diaphragme (4) et le moyen d'entraînement (5), l'arbre de diaphragme (4) étant agencé avec un tronçon dans une goulotte de réception (9), ouverte vers le haut, de l'élément d'occultation (8), et **en ce que** l'élément d'occultation (8) présente latéralement à sa goulotte de réception (9) un élément de réception (10) pour le moyen d'entraînement (5).

2. Phare selon la revendication 1, **caractérisé en ce que** l'élément d'occultation (8) présentant la goulotte de réception (9) pour l'arbre de diaphragme (4) et au moins une partie de l'élément de réception (10) pour le moyen d'entraînement (5) sont réalisés d'un seul tenant.

3. Phare selon l'une ou l'autre des revendications 1 et 2, **caractérisé en ce que** la goulotte de réception (9) s'étend entre l'arbre de diaphragme (4) et le réflecteur (1) ou entre l'arbre de diaphragme (4) et la lentille (3).

4. Phare selon l'une des revendications 1 à 3, **caractérisé en ce qu'**un bord supérieur (15) de la goulotte de réception (9) de l'élément d'occultation (8) est situé conjointement avec l'axe de rotation (7) de l'arbre de diaphragme (4) dans une surface s'étendant en direction de sortie de la lumière.

5. Phare selon l'une des revendications 1 à 4, **caractérisé en ce que** la goulotte de réception (9) est limitée dans sa longueur par des parois latérales (11) dans lesquelles sont ménagées des ouvertures de montage (12) pour l'arbre de diaphragme (4).

6. Phare selon la revendication 5, **caractérisé en ce que** l'élément de réception (10) pour le moyen d'entraînement (5) est moulé sur une des deux parois latérales (11).

7. Phare selon l'une des revendications 1 à 6, **caractérisé en ce que** dans son extension principale, l'élément de réception (10) s'étend transversalement à l'axe de rotation (7) de l'arbre de diaphragme (4) et est tourné vers la face arrière du phare, un moteur électrique (13) du moyen d'entraînement (5) étant agencé sur le côté, tourné vers le réflecteur (1), de l'élément de réception (10), et **en ce que** le moteur électrique (13) est accouplé à l'arbre de diaphragme (4) via un engrenage (14) du moyen d'entraînement (5).

8. Phare selon l'une des revendications 1 à 7, **caractérisé en ce que** l'élément de réception (10) présente une partie de boîtier pour l'engrenage (14).

9. Phare selon l'une des revendications 1 à 8, **caractérisé en ce que** l'élément d'occultation (8) présente des tronçons de bord (17) extérieurs coudés et est fixé sur un bord antérieur du réflecteur (1).

10. Phare selon l'une des revendications 1 à 9, **caractérisé en ce qu'**au moins une butée (16) pour l'arbre de diaphragme (4) est montée sur la face intérieure de la goulotte de réception (9).
